# EUROPÄISCHE PATENTSCHRIFT

(11) **EP 1 336 685 B1**
(45) Veröffentlichungstag und Bekanntmachung des Hinweises auf die Patenterteilung: **07.12.2005**
(21) Anmeldenummer: 03001197.7
(22) Anmeldetag: 22.01.2003
(51) Int. Cl.: D21F 7/08

(54) **Papiermaschinenbespannung, insbesondere Pressfilz sowie ein Verfahren zur Herstellung der Papiermaschinenbespannung**
Papermachine fabric in particular press felt, and method of making the papermachine fabric
Bande pour machine à papier, en particulier feutre de presse, et méthode de fabrication d'une telle bande

(30) Priorität: 01.02.2002 DE 10204356
(43) Veröffentlichungstag der Anmeldung: 20.08.2003
(73) Patentinhaber: Heimbach GmbH & Co., 52353 Düren (DE)
(72) Erfinder: Körfer, Stefan, 41239 Mönchengladbach (DE)
(74) Vertreter: Paul, Dieter-Alfred

(56) Entgegenhaltungen:
- WO-A-99/64670
- DE-B- 1 245 908
- GB-A- 1 536 231
- US-A- 3 458 911
- US-A- 5 204 171
- US-A- 5 449 548
- US-B1- 6 234 213

## Beschreibung

Die Erfindung betrifft eine Papiermaschinenbespannung, insbesondere einen Preßfilz, mit einem Träger, der wenigstens eine Lage eines Fadengeleges mit parallel zueinander verlaufenden Gelegefäden aufweist. Die Erfindung betrifft des weiteren ein Verfahren zur Herstellung einer Papiermaschinenbespannung.

Papiermaschinenbespannungen sind in Papiermaschinen umlaufende Bänder großer Länge und Breite, die der Ausbildung und Führung der Papierbahn durch die Papiermaschine dienen. Ihr Aufbau hängt stark davon ab, in welchem Teil der Papiermaschine sie eingesetzt werden. Für die Pressenpartie, in der die zuvor gebildete Papierbahn mechanisch entwässert wird, sind Preßfilze gebräuchlich, bei denen ein Träger in einer Fasermatrix eingebettet ist. Der Träger dient der Aufnahme insbesondere der auf den Preßfilz wirkenden Zugkräfte und ist vornehmlich als Gewebe ausgebildet, wobei der Träger auch aus mehreren, untereinander nicht verbundenen Trägerbahnen aufgebaut sein kann. Auf diesen Träger wird dann ein- oder beidseitig ein Faservlies aufgenadelt, das für einen Schutz des Trägers vor Abrieb und für ebene Oberflächen sorgt.

Statt eines Gewebes können für den Träger auch Fadengelege in ein- und mehrlagiger Ausbildung vorgesehen sein. Solche gattungsgemäßen Preßfilze sind beispielsweise der EP-B-0 394 293 und der EP-A-0 038 276 zu entnehmen. Die Fadengelege zeichnen sich dadurch aus, daß sie aus einer Vielzahl zueinander parallel verlaufenden Gelegefäden bestehen, wobei sich die Gelegefäden sowohl in Längs- als auch in Querrichtung erstrecken können. Solche Fadengelege können auch mit anderen Fadengebilden, wie beispielsweise Geweben, kombiniert werden (vgl. DE-C-40 40 861).

Damit der Preßfilz ausreichend flüssigkeitsdurchlässig ist, also eine effektive Entwässerung der Papierbahn gewährleistet, müssen die Gelegefäden Abstände zueinander aufweisen. Diese Abstände sollten möglichst gleich und über die Erstreckung der Gelegefäden gleichbleibend sein, damit die Entwässerungseigenschaften des Preßfilzes über dessen Fläche gleichmäßig sind. Bei der Herstellung solcher Preßfilze bereitet es jedoch Probleme, für solche gleichen und gleichbleibenden Abstände zu sorgen, insbesondere beim Vernadelungsvorgang zwecks Verbindung und Verfestigung der Faservlieslagen.

Zur Lösung dieses Problems wird in der WO 99/64670 vorgeschlagen, die Gelegefäden an den Kreuzungspunkten mittels aufgeschmolzenem, wasserlöslichem Polymermaterial zu verbinden und das Polymermaterial nach Fertigstellung der Papiermaschinenbespannung auszuwaschen. Das Einbringen des Polymermaterial erfordert allerdings einen zusätzlichen verfahrensschritt. In der US-A-5,204,171, GB-A-1 536 231 und US-A-3,358,911 wird stattdessen vorgeschlagen, die Gelegefäden für den Herstellungsprozeß dadurch festzulegen, daß sie zunächst in ein Gewebe mit quer zu den Gelegefäden verlaufenden, wasserlöslichen Fäden eingebunden werden, die dann nach Fertigstellung der Papiermaschinenbespannung entfernt werden.

Der Erfindung liegt die Aufgabe zugrunde, eine Papiermaschinenbespannung der eingangs genannten Art so auszubilden, daß über ihre Fläche möglichst gleichmäßige Entwässerungseigenschaften erreicht werden. Eine weitere Aufgabe besteht darin, ein Verfahren zur Herstellung einer solchen Papiermaschinenbespannung bereitzustellen.

Die erstgenannte Aufgabe wird erfindungsgemäß dadurch gelöst, daß Abstandsfäden vorhanden sind, die zwischen zwei Gelegefäden verlaufen und in einem Lösungsmittel löslich sind, in welchem der übrige Teil der Papiermaschinenbespannung nicht löslich ist. Grundgedanke der Erfindung ist es also, zwischen den Gelegefäden - und zwar vorzugsweise zwischen allen Gelegefäden - Abstandsfäden vorzusehen, die die Gelegefäden auf einem vorbestimmten und über deren Erstreckung gleichbleibenden Abstand halten. Sie stabilisieren hierdurch die Lage der Gelegefäden und sorgen für deren gleichmäßige Verteilung über die Fläche. Da sie mit der Herstellung des Trägers eingebracht werden, kommt es bei nachfolgenden Herstellungsschritten, insbesondere bei der Einbettung des Trägers in eine Fasermatrix beispielsweise durch Vernadeln von Faservliesen, nicht zu Verlagerungen der Gelegefäden, d.h. deren Verteilung bleibt bis zur Fertigstellung der Papiermaschinenbespannung erhalten. Erst dann werden die Abstandsfäden herausgelöst, um die gewünschte Wasserdurchlässigkeit zu erhalten.

Das Herauslösen kann vor dem Einziehen in die Papiermaschine durch einen entsprechenden Waschschritt erfolgen oder aber erst nach dem Einziehen, wobei das Herauslösen durch die aus der Papierbahn herausgepreßte Flüssigkeit während einer Einlaufphase erfolgt. In beiden Fällen ist es zweckmäßig, daß die Abstandsfäden wasserlöslich sind, wobei sich insbesondere Fäden aus Polyvinylalkohol anbieten. Im Ergebnis erhält man hierdurch eine Papiermaschinenbespannung mit einem zumindest ein Fadengelege aufweisenden Träger, der sich durch über die Fläche sehr gleichmäßige Entwässerungseigenschaften auszeichnet.

Zwar war es im Stand der Technik schon seit langem bekannt, in Papiermaschinenbespannungen lösliche Fasern oder Fäden zu inkorporieren und sie vor dem Einziehen in die Papiermaschine oder in einer Einlaufphase herauszulösen. Dies geschah jedoch, um die Papiermaschinenbespannung überhaupt wasserdurchlässig zu machen oder deren inneres Hohlraumvolumen in einem solchen Maß zu vergrößern, wie dies durch die normalen Herstellungsprozesse nicht erreichbar gewesen wäre, und hierdurch die Entwässerungsleistung zu vergrößern (vgl. US-A-4,482,601, EP-B-0 466 990, EP-A-0 567 206, EP-B-0 413 869; WO 98/07925; EP-A-0 123 431; DE-A-24 37 303; DE-U-70 31 398). Dabei wurden auch solche Fasern verwendet, die beim Einsatz in der Papiermaschine nicht löslich sind und die erst durch Anwendung einer besonderen Waschflotte entfernbar waren. Sinn dieser Maßnahme war, die ursprüngliche, durch Verschmutzung reduzierte Wasserdurchlässigkeit wieder herzustellen. In beiden Fällen ist die Zielsetzung nicht mit derjenigen, die der vorliegenden Erfindung zugrundeliegt, vergleichbar.

In einer ersten Ausbildung des Grundgedankens der Erfindung verlaufen die Abstandsfäden parallel zu den Gelegefäden, d.h. die Gelegefäden und die Abstandsfäden liegen Seite an Seite aneinander an, wobei es sich versteht, daß die Abstandsfäden über ihre Erstreckung gleichbleibenden Querschnitt haben. Dabei reicht in der Regel ein Abstandsfaden zwischen zwei Gelegefäden aus, so daß sich immer ein Gelegefaden mit einem Abstandsfaden abwechselt. Alternativ dazu kann vorgesehen sein, daß die Abstandsfäden jeweils um einen Gelegefaden derart gewickelt oder mit diesem derart verzwirnt sind, daß sie außenseitig vorstehen. Auf diese Weise kommt es zu einem punktweisen Aneinanderliegen der Fäden, und zwar entweder der Abstandsfäden, wenn alle Gelegefäden von Abstandsfäden umwickelt oder mit diesen verzwirnt sind, oder von jeweils einem Abstandsfaden und einem Gelegefaden, wenn nur jeder zweite Gelegefaden von einem Abstandsfaden umwickelt oder mit diesem verzwirnt ist. Die punktweise Berührung kann in eine Linienberührung übergehen, wenn die Gelegefäden von den Abstandsfäden lückenlos umwickelt sind und beispielsweise als Flachfäden oder Bänder ausgebildet sind.

Nach einem weiteren Merkmal der Erfindung ist vorgesehen, daß Gelegefäden mit einem Spinnfasergarn umwunden oder verzwirnt sind, wie dies beispielsweise schon bei der Papiermaschinenbespannung gemäß der EP-B-0 394 293 vorgesehen ist.

Nach der Erfindung ist ferner vorgeschlagen, daß Gelegefäden mit nach außen abstehenden Fasern versehen sind, wobei die Fasern vorzugsweise überwiegend senkrecht zur Oberfläche der Gelegefäden - aber auch in einem Winkel bis zu 60° von der Senkrechten - abstehen sollen. Solche Gelegefäden können die mit Spinnfasergarnen umwickelten Gelegefäden, wie sie aus der EP-B-0 394 293 bekannt sind, zumindest teilweise, vorzugsweise jedoch vollständig ersetzen, wobei nicht alle Gelegefäden in der Weise ausgebildet sein müssen, es aber zweckmäßigerweise sind. Der Vorzug solcher Gelegefäden liegt darin, daß sich solche Gelegefäden wesentlich einfacher und damit kostengünstiger herstellen lassen, beispielsweise durch Ankleben der Fasern und hier insbesondere Beflockung oder durch Ausbildung als Chenillefäden. Dies eröffnet die bisher bei den mit Spinnfasergarn umwickelten Fäden nicht gegebene Möglichkeit, Monofile unterschiedlichster Durchmesser, vorzugsweise in dem Bereich zwischen 0,3 und 0,6 mm, einzusetzen und ihnen die gleiche Eigenschaft zu geben, die durch die Umwicklung der Gelegefäden mit Spinnfasergarn bewirkt wurde. Dabei können die abstehenden Fasern nicht nur durch Beflockung, sondern auch durch Aufrauhen, insbesondere Schaben des Materials der Monofile erzeugt werden.

Der Einsatz von Monofilen läßt es zu, daß Nahtfilze auf Gelegebasis hergestellt werden können, weil die Monofile sich zur Bildung von Schlaufen an den Endkanten der Papiermaschinenbespannung eignen und über die diese Enden mittels eines durch die Schlaufen geschobenen Steckdrahtes verbunden werden können. Solche Nahtfilze sind insbesondere in der Pressenpartie eine Papiermaschine wesentlich einfacher einzuziehen als endlos gefertigte Preßfilze.

Selbstverständlich besteht auch die Möglichkeit, die Gelegefäden mit nach außen abstehenden Fasern als Zwirne aus Einzelfäden, vorzugsweise aus zwei bis zwölf monofilen Einzelfäden mit jeweils einem Durchmesser von 0,1 bis 0,4 mm, oder als Multifilamente auszubilden. Auch diese Fäden können beflockt werden. Statt dessen besteht die Möglichkeit, die nach außen stehenden Fasern zwischen den Einzelfäden einzuklemmen.

Um die Entwässerungseigenschaften noch weiter zu verbessern, ist nach der Erfindung vorgesehen, daß ein Teil oder sämtliche Gelegefäden als schraubenförmig profilierte Monofile ausgebildet sind. Sie haben also einen nicht runden Querschnitt, bei dem das Profil in Längsrichtung der Monofile gesehen schraubenförmig bzw. wendelförmig verläuft, das jeweilige Monofil also hinsichtlich seiner äußeren Gestaltung um seine Längsachse in sich verdreht ist.

Durch Verwendung der erfindungsgemäß schraubenförmig profilierten Gelegefäden wird das offene Volumen innerhalb der Papiermaschinenbespannung erhöht, und es ergeben sich bessere Entwässerungseigenschaften. Dieser Effekt kann durch die Anzahl, Ausbildung und Anordnung dieser Gelegefäden in erheblichem Umfang variiert und damit an die jeweiligen Anforderungen angepaßt werden. Dabei kommt es nicht darauf an, ob die Gelegefäden innerhalb der Papiermaschinenbespannung unter Torsionsspannung stehen, sie also erst nach ihrer Herstellung verdreht und in diesem Zustand in die Papiermaschinenbespannung eingebracht worden sind oder ob die schraubenförmige Profilierung schon bei der Herstellung, beispielsweise bei der Extrudierung durch entsprechende Düsenformen oder beim anschließenden Verstrecken, aufgeprägt worden ist und deshalb die Monofile spannungslos in der Papiermaschinenbespannung vorliegen.

Zwar ist es bekannt, für bestimmte Zwecke im Querschnitt rechteckige, flache Fäden oder auch andere Querschnittsformen von Fäden für die Träger von Papiermaschinenbespannungen zu verwenden, die zum Teil stark profiliert sind (vgl. DE-A-40 31 608; US-A-5,361,808; DE-A-195 45 386; US-A-5,591,525; EP-A-1 067 239, DE-A-199 00 989). Die Profilierung dieser Fäden geschieht dabei aus unterschiedlichsten Gründen. Allen Fäden ist jedoch gemeinsam, daß das Profil längsgestreckt ist, sich also in der Achse des jeweiligen Fadens erstreckt und folglich nicht verdreht ist.

Hinsichtlich der Ausbildung der Querschnitte der schraubenförmig profilierten Monofile bestehen große Freiheiten. So können sie einen ovalen, trilobalen, polygonalen, quadratischen, rechteckigen, kleeblattförmigen und/oder dreieckigen Querschnitt haben, wobei die Querschnitte noch nicht einmal regelmäßig oder symmetrisch sein müssen. Dabei können auch Monofile unterschiedlicher Querschnitte vorhanden sein, um entsprechend den Anforderungen Einfluß auf das Porenvolumen und damit auf die Entwässerungseigenschaften zu nehmen. Ein besonders hohes Porenvolumen ergibt sich, wenn schraubenförmig profilierte Monofile vorhanden sind, deren Querschnitt über den Umfang verteilt mehrere Einwölbungen aufweisen. Umgekehrt können aber auch über den Umfang verteilte Auswölbungen vorgesehen oder beides in der Weise miteinander kombiniert werden, daß sich Ein- und Auswölbungen über den Umfang verteilt abwechseln. Dabei können auch schraubenförmig verlaufende scharfe oder abgerundete Kanten vorgesehen sein.

Es hat sich als günstig erwiesen, wenn das Profil der schraubenförmig profilierten Monofile auf 10 cm zwei bis vierzig Gänge hat, sich also der Querschnitt der Monofile auf diese Länge zwei bis vierzig Mal dreht. Auch über die Anzahl der Gänge lassen sich das Porenvolumen und damit die Entwässerungseigenschaften beeinflussen. Dabei können auch Monofile mit unterschiedlicher Anzahl von Gängen vorgesehen sein.

Über die Anzahl der schraubenförmig profilierten Monofile kann ebenfalls Einfluß auf das Porenvolumen und damit das Entwässerungsvermögen genommen werden. Zweckmäßigerweise sollten zumindest 30 % der sich in Längs- und/oder in Querrichtung erstreckenden Gelegefäden schraubenförmig profilierte Monofile sein, wobei auch sämtliche Längs- und/oder Quergelegefäden solche Monofile sein können.

Grundsätzlich besteht auch die Möglichkeit, die schraubenförmig profilierten Monofile zu Zwirnen zu verarbeiten, beispielsweise in der Art, daß mehrere schraubenförmig profilierte Monofile miteinander verzwirnt werden. Es besteht aber auch die Möglichkeit, ein oder mehrere schraubenförmig profilierte Monofile mit anders geformten Monofilen, beispielsweise gestreckt profilierten Monofilen oder runden Monofilen und/oder mit Multifilamenten zu verzwirnen.

Hinsichtlich der Lagigkeit des Trägers bestehen keine Beschränkungen, d.h. der Träger kann einlagig oder mehrlagig ausgebildet sein oder auch aus mehreren, untereinander nicht durch Fäden verbundene Trägerbahnen bestehen, die entweder gleich ausgebildet oder auch unterschiedlich sind. Dabei kann der Träger auch ein Gewebe, Gewirke und/oder ein Netzwerk aufweisen, solange auch eine Lage aus Fadengelege vorhanden ist.

Für die Verwendung in einem Preßfilz ist es vorteilhaft, wenn der Träger in eine Fasermatrix eingebettet ist, in dem er beispielsweise zwischen mindestens zwei Faserlagen eingeschlossen ist, die miteinander vernadelt sind. Was das Material der Gelegefäden angeht, können die für Papiermaschinenbespannungen üblichen Materialien verwendet werden. Es sind dies insbesondere thermoplastische Polymere, beispielsweise Polypropylen, Polyamid 4.6, Polyamid 6, Polyamid 6.6, Polyamid 6.10, Polyamid 6.12, Polyamid 11, Polyamid 12, PET, PTT, PBT, PPS, PEK oder PEEK. Auch elastomere Polyester sind verwendbar.

In der Zeichnung ist die Erfindung anhand von Ausführungsbeispielen näher veranschaulicht. Es zeigen:
- Figur 1: einen Querschnitt durch einen Preßfilz mit Fadengelegen als Träger;
- Figur 2: einen Teilausschnitt des Preßfilzes gemäß Figur 1 in der Schrägansicht, wobei die jeweils obere Lage gegenüber der jeweils unteren Lage verkürzt ist;
- Figur 3: einen beflockten Gelegefaden;
- Figur 4: einen Querschnitt durch ein Fadengelege mit beflockten Gelegefäden;
- Figur 5: eine Ansicht eines als Zwirn mit eingeklemmten Fasern ausgebildeten Gelegefadens;
- Figur 6: einen als Chenillefaden ausgebildeten Gelegefaden;
- Figur 7: ein Teilstück eines Gelegefadens, ausgebildet als schraubenförmig profiliertes Monofil;
- Figur 8: einen Querschnitt durch den Gelegefaden gemäß Figur 7;
- Figuren 9 bis 17: verschiedene Querschnitte von Gelegefäden, die als schraubenförmig profilierte Monofile ausgebildet sind.

Der in den Figuren 1 und 2 gezeigte Preßfilz 1 weist einen Träger 2 auf, der aus drei übereinander gelegte Lagen besteht, die jeweils als Fadengelege 3, 4, 5 ausgebildet sind. Alle drei Fadengelege 3, 4, 5 bestehen jeweils aus parallel in der Ebene des Preßfilzes 1 verlaufende Gelegefäden - beispielhaft mit 6, 7, 8 bezeichnet -, die jeweils gleichen Abstand zueinander haben. Die Gelegefäden 6, 8 der oberen und unteren Fadengelege 3, 5 verlaufen dabei in Längsrichtung des Preßfilzes 1, die gleichzeitig dessen Laufrichtung ist, während die Gelegefäden 7 des mittleren Fadengeleges 4 sich quer dazu erstrecken. Der Träger 2 ist in eine Fasermatrix 9 mittig eingebettet, die in Figur 2 lediglich schichtweise dargestellt ist und durch Vernadeln von Faservliesen entstanden ist.

Der Preßfilz 1 ist schon in seinem Endzustand zu sehen, wie er in der Papiermaschine eingesetzt wird. Kennzeichnend sind die Abstände zwischen den Gelegefäden 6, 7, 8. Diese Abstände wurden dadurch bewirkt, daß zwischen den Gelegefäden 6, 7, 8 schon bei der Herstellung des Trägers 2 Abstandsfäden eingearbeitet worden sind, deren Erstrekkung in der Ebene des jeweiligen Fadengeleges 3, 4, 5 dem in den Figuren 1 und 2 zu erkennenden, jetzt freien Abstand der Gelegefäden 6, 7, 8 entsprach. Dabei können die Abstandsfäden quadratischen oder rechteckigen Querschnitt gehabt haben, um ein Sich-Übereinander-Schieben von Abstandsfäden und Gelegefäden 6, 7, 8 zu vermeiden.

Der Träger 2 ist dann mit Faservliesen belegt und durch eine Nadelmaschine gelaufen, in der die Faservliese unter Bildung der Fasermatrix 9 miteinander verfilzt und verfestigt wurden. Dabei haben die Abstandsfäden dafür gesorgt, daß es nicht zu Verlagerungen der Gelegefäden 6, 7, 8 gekommen ist. Anschließend sind die Abstandsfäden durch Einwirkung eines Lösungsmittels - bei Abstandsfäden aus Polyvinyalkohol kann Wasser als Lösungsmittel verwendet werden - herausgelöst worden, wodurch sich die freien Abstände zwischen den Gelegefäden 6, 7, 8 ergaben.

Figur 3 zeigt in der Seitenansicht einen Gelegefaden 10, der ein Monofil 11 aufweist, das mit im wesentlichen senkrecht von seiner Oberfläche abstehenden Fasern - beispielhaft mit 12 bezeichnet - beflockt ist.

Figur 4 zeigt ein Fadengelege 13 mit dem Gelegefaden 10 gemäß Figur 3, wobei das Fadengelege 13 aus einer Vielzahl von nebeneinander angeordneten, parallel zueinander verlaufenden Gelegefäden 10 besteht, die gleiche Abstände zueinander haben.

Figur 5 zeigt einen Gelegefaden 14, der aus einem Zwirn 15 mit zwischen den Einzelfäden des Zwirns 15 eingeklemmten, senkrecht abstehenden Faserbüscheln - beispielhaft mit 16 bezeichnet - besteht. Es versteht sich, daß diese Faserbüschel 16 - ähnlich wie bei dem Fadengelege 13 zu sehen - über den Umfang verteilt sind.

Figur 6 zeigt einen Gelegefaden 17, der als Chenillefaden mit einem Kernfaden 18 und davon im wesentlichen senkrecht abstehenden Fasern - beispielhaft mit 19 bezeichnet - ausgebildet ist.

In den Figuren 7 und 8 ist ein Gelegefaden 21 dargestellt, der als Monofil ausgebildet ist und einen rotationssymmetrischen Querschnitt mit einem Kern 22 und insgesamt sechs radial nach außen vorspringenden Stegen - beispielhaft mit 23 bezeichnet - ausgebildet ist, die an ihren Enden ballig verbreitert sind. Die Stege 23 schließen zwischen sich tiefe Einwölbungen - beispielhaft mit 24 bezeichnet - ein, die bei dem Gelegefaden 21 über die Länge Nuten bilden.

Wie aus Figur 7 ersichtlich, ist das Profil des Gelegefadens 21 schraubenförmig gestaltet, also von seiner äußeren Gestaltung her in sich verdreht, so daß die Stege 23 und auch die von den Einwölbungen 24 gebildeten Nuten schraubenförmig um den Kern 22 des Gelegefadens 21 verlaufen. Werden solche Gelegefäden 21 in den Träger einer Papiermaschinenbespannung inkorporiert, entsteht hierdurch Porenvolumen, wobei die von den Einwölbungen 24 gebildeten Nuten Entwässerungskanäle bilden.

In den Figuren 9 bis 12 sind andere Ausführungsformen von Gelegefäden 25, 26, 27, 28 dargestellt. Sie sind ebenfalls rotationssymmetrisch und haben eine unterschiedliche Anzahl von radial verlaufenden Stegen - beispielhaft mit 29, 30, 31, 32 bezeichnet.

In Figur 13 ist ein Gelegefaden 33 offenbart, der lediglich spiegelsymmetrisch ist. Er weist zwei gegenüberliegende Einwölbungen 34, 35, auf, die beidseitig in Verdikkungen 36, 37 unterschiedlicher Formgebung auslaufen.

In Figur 14 ist ein schraubenförmig profilierter Gelegefaden 38 dargestellt, der rotationssymmetrisch ausgebildet ist und über den Umfang verteilt vier Auswölbungen 39, 40, 41, 42 aufweist, wobei die Auswölbungen 39, 40, 41, 42 über konvexe Bereiche verbunden sind. Auch bei diesem Profil ergeben sich nutenförmige Vertiefungen.

In den Figuren 15 bis 17 sind weitere schraubenförmig profilierte Gelegefäden 43, 44, 45 im Querschnitt dargestellt, und zwar mit einem regelmäßigen Fünfeck (Figur 15), einem Quadrat (Figur 16) und einem Dreieck (Figur 17). Auch wenn die Verbindung der Ecken bzw. Kanten dieser Gelegefäden 43, 44, 45 Graben bilden, ergeben sich durch das schraubenförmige Profil Porenvolumina und Entwässerungskanäle.

## Patentansprüche

1. Papiermaschinenbespannung, insbesondere Preßfilz (1), mit einem Träger (2), der wenigstens eine Lage eines Fadengeleges (3, 4, 5, 13) mit parallel zueinander verlaufenden Gelegefäden (6, 7, 8, 10, 14, 17, 21, 25, 26, 27, 28, 33, 38, 43, 44, 45) aufweist, **dadurch gekennzeichnet, daß** Abstandsfäden vorhanden sind, die zwischen zwei Gelegefäden (6, 7, 8, 10, 14, 17, 21, 25, 26, 27, 28, 33, 38, 43, 44, 45) verlaufen und in einem Lösungsmittel löslich sind, in welchem der übrige Teil der Papiermaschinenbespannung (1) nicht löslich ist.

2. Papiermaschinenbespannung nach Anspruch 1, **dadurch gekennzeichnet, daß** die Abstandsfäden parallel zu den Gelegefäden (6, 7, 8, 10, 14, 17, 21, 25, 26, 27, 28, 33, 38, 43, 44, 45) verlaufen.

3. Papiermaschinenbespannung nach Anspruch 1 oder 2, **dadurch gekennzeichnet, daß** die Abstandsfäden jeweils um einen Gelegefaden derart gewickelt oder mit diesem derart verzwirnt sind, daß er außenseitig vorsteht.

4. Papiermaschinenbespannung nach einem der Ansprüche 1 bis 3, **dadurch gekennzeichnet, daß** die Abstandsfäden wasserlöslich sind.

5. Papiermaschinenbespannung nach einem der Ansprüche 1 bis 4, **dadurch gekennzeichnet, daß** Gelegefäden mit Spinnfasergarn umwunden oder verzwirnt sind.

6. Papiermaschinenbespannung nach einem der Ansprüche 1 bis 5, **dadurch gekennzeichnet, daß** Gelegefäden (10, 14, 17) mit nach außen abstehenden Fasern (12, 16, 19) versehen sind.

7. Papiermaschinenbespannung nach Anspruch 6, **dadurch gekennzeichnet, daß** die Fasern (12, 16, 19) überwiegend in einem Winkel zur Oberfläche der Gelegefäden (10, 14, 17) abstehen, der 0° bis 60° von der Senkrechten auf die Oberfläche abweicht.

8. Papiermaschinenbespannung nach Anspruch 6 oder 7, **dadurch gekennzeichnet, daß** die Fasern (12) an den Gelegefäden (10) angeklebt sind.

9. Papiermaschinenbespannung nach Anspruch 8, **dadurch gekennzeichnet, daß** die Fasern (12) aufgeflockt sind.

10. Papiermaschinenbespannung nach einem der Ansprüche 5 bis 9, **dadurch gekennzeichnet, daß** die Gelegefäden (14) mit nach außen abstehenden Fasern als Chenillefäden ausgebildet sind.

11. Papiermaschinenbespannung nach einem der Ansprüche 6 bis 10, **dadurch gekennzeichnet, daß** die Fasern (12, 16, 19) eine Länge von zumindest 0,5 mm, vorzugsweise 1 bis 1,6 mm, haben.

12. Papiermaschinenbespannung nach einem der Ansprüche 6 bis 11, **dadurch gekennzeichnet, daß** die Gelegefäden (10) mit den nach außen vorstehenden Fasern als Monofile ausgebildet sind.

13. Papiermaschinenbespannung nach Anspruch 12, **dadurch gekennzeichnet, daß** die Monofile einen Durchmesser von 0,3 bis 0,6 mm haben.

14. Papiermaschinenbespannung nach Anspruch 12 oder 13, **dadurch gekennzeichnet, daß** die Monofile derart aufgerauht sind, daß aus ihrem Material nach außen abstehende Fasern gebildet sind.

15. Papiermaschinenbespannung nach einem der Ansprüche 6 bis 14, **dadurch gekennzeichnet, daß** die Gelegefäden (14) mit nach außen abstehenden Fasern (16) als Zwirne aus Einzelfäden ausgebildet sind.

16. Papiermaschinenbespannung nach Anspruch 15, **dadurch gekennzeichnet, daß** die Zwirne aus zwei bis zwölf monofilen Einzelfäden mit jeweils einem Durchmesser von 0,1 bis 0,4 mm bestehen.

17. Papiermaschinenbespannung nach Anspruch 15 oder 16, **dadurch gekennzeichnet, daß** die Zwirne als Multifilamente ausgebildet sind.

18. Papiermaschinenbespannung nach Anspruch 15 oder 16, **dadurch gekennzeichnet, daß** zwischen den Einzelfäden nach außen abstehende Fasern (16) eingeklemmt sind.

19. Papiermaschinenbespannung nach einem der Ansprüche 1 bis 18, **dadurch gekennzeichnet, daß** Gelegefäden (21, 25, 26, 27, 28, 33, 38, 43, 44, 45) als schraubenförmig profilierte Monofile ausgebildet sind.

20. Papiermaschinenbespannung nach Anspruch 19, **dadurch gekennzeichnet, daß** schraubenförmig profilierte Monofile (21, 25, 26, 27, 28, 33, 38, 43, 44, 45) vorhanden sind, die ovalen, trilobalen, polygonalen, quadratischen, rechteckigen, kleeblattförmigen und/oder dreieckigen Querschnitt haben.

21. Papiermaschinenbespannung nach Anspruch 19 oder 20, **dadurch gekennzeichnet, daß** schraubenförmig profilierte Monofile (21, 33) vorhanden sind, deren Querschnitt über den Umfang verteilt mehrere Einwölbungen (24, 34, 35) aufweisen.

22. Papiermaschinenbespannung nach einem der Ansprüche 19 bis 21, **dadurch gekennzeichnet, daß** schraubenförmig profilierte Gelegefäden (38) vorhanden sind, deren Querschnitt über den Umfang verteilt mehrere Auswölbungen (39, 40, 41, 42) aufweist.

23. Papiermaschinenbespannung nach Anspruch 21 und 22, **dadurch gekennzeichnet, daß** schraubenförmig profilierte Gelegefäden vorhanden sind, deren Querschnitt über den Umfang verteilt abwechselnd Ein- und Auswölbungen aufweist.

24. Papiermaschinenbespannung nach einem der Ansprüche 19 bis 23, **dadurch gekennzeichnet, daß** schraubenförmig profilierte Gelegefäden vorhanden sind, deren Profil schraubenförmig verlaufende scharfe Kanten aufweist.

25. Papiermaschinenbespannung nach einem der Ansprüche 19 bis 24, **dadurch gekennzeichnet, daß** schraubenförmig profilierte Gelegefäden (21) vorhanden sind, deren Profil schraubenförmig verlaufende abgerundete Kanten aufweist.

26. Papiermaschinenbespannung nach einem der Ansprüche 19 bis 25, **dadurch gekennzeichnet, daß** das Profil der schraubenförmig profilierten Gelegefäden (21, 25, 26, 27, 28, 33, 38, 43, 44, 45) auf 10 cm Länge zwei bis vierzig Gänge hat.

27. Papiermaschinenbespannung nach einem der Ansprüche 1 bis 26, **dadurch gekennzeichnet, daß** zumindest 30 % der sich in Längs- und/oder Querrichtung erstreckenden Gelegefäden schraubenförmig profilierte Monofile (21, 25, 26, 27, 28, 33, 38, 43, 44, 45) sind.

28. Papiermaschinenbespannung nach einem der Ansprüche 19 bis 27, **dadurch gekennzeichnet, daß** Zwirne vorhanden sind, bei denen mehrere schraubenförmig profilierte Monofile miteinander oder wenigstens ein schraubenförmig profiliertes Monofil mit anderen Monofilen und/oder Multifilamenten verzwirnt sind.

29. Papiermaschinenbespannung nach einem der Ansprüche 1 bis 28, **dadurch gekennzeichnet, daß** der Träger einlagig oder mehrlagig ausgebildet ist.

30. Papiermaschinenbespannung nach einem der Ansprüche 1 bis 29, **dadurch gekennzeichnet, daß** der Träger aus mehreren untereinander nicht durch Fäden verbundenen Trägerbahnen (3, 4, 5) besteht.

31. Papiermaschinenbespannung nach einem der Ansprüche 1 bis 30, **dadurch gekennzeichnet, daß** der Träger ein Gewebe, ein Gewirke, und/oder ein Netzwerk und zusätzlich ein Fadengelege aufweist.

32. Papiermaschinenbespannung nach einem der Ansprüche 1 bis 31, **dadurch gekennzeichnet, daß** der Träger (2) in eine Fasermatrix (9) eingebettet ist.

33. Papiermaschinenbespannung nach Anspruch 32, **dadurch gekennzeichnet, daß** der Träger (2) zwischen mindestens zwei Faserlagen eingeschlossen ist.

34. Papiermaschinenbespannung nach einem der Ansprüche 1 bis 33, **dadurch gekennzeichnet, daß** die Gelegefäden (6, 7, 8, 10, 14, 17, 21, 25, 26, 27, 28, 33, 38, 43, 44, 45) und gegebenenfalls die Spinnfasergarne aus einem thermoplastischen Polymer wie Polypropylen, Polyamid 4.6, Polyamid 6, Polamid 6.6, Polyamid 6.10, Polyamid 6.12, Polyamid 11, Polyamid 12, PET, PTT, PBT, PPS, PEK, PEEK oder einem elastomeren Polyester bestehen.

35. Verfahren zur Herstellung der Papiermaschinenbespannung (1) nach einem der Ansprüche 1 bis 34, mit einem Träger (2), der wenigstens ein Fadengelege (3, 4, 5, 13) mit parallel zueinander angeordneten Gelegefäden (6, 7, 8, 10, 14, 17, 21, 25, 26, 27, 28, 33, 38, 43, 44, 45) aufweist, **dadurch gekennzeichnet, daß** bei der Herstellung des Fadengeleges (3, 4, 5, 13) Abstandsfäden eingearbeitet werden, die in einem Lösungsmittel löslich sind, in welchem der übrige Teil der Papiermaschinenbespannung (1) nicht löslich ist, und daß die Abstandsfäden unter Anwendung des Lösungsmittels aus dem Fadengelege (3, 4, 5, 13) entfernt werden.

36. Verfahren nach Anspruch 35, **dadurch gekennzeichnet, daß** der Träger (2) zunächst in eine Fasermatrix (9) eingebettet wird und erst dann die Abstandsfäden entfernt werden.

37. Verfahren nach Anspruch 35 oder 36, **dadurch gekennzeichnet, daß** als Abstandsfäden wasserlösliche Fäden verwendet werden und daß das Herauslösen der Abstandsfäden mittels einer wässerigen Flüssigkeit erfolgt.

## Claims

1. Paper machine clothing, especially press felt (1), with a support (2) which has at least one layer of a thread lap (3, 4, 5, 13) with lap threads (6, 7, 8, 9, 10, 14, 17, 21, 25, 26, 27, 28, 33, 38, 43, 44, 45) running parallel to one another, **characterized in that** spacing threads are present which run between two lap threads (6, 7, 8, 9, 10, 14, 17, 21, 25, 26, 27, 28, 33, 38, 43, 44, 45) and are soluble in a solvent in which the remaining part of the paper machine clothing (1) is not soluble.

2. Paper machine clothing according to claim 1, **characterized in that** the spa c-ing threads run parallel to the lap threads (6, 7, 8, 9, 10, 14, 17, 21, 25, 26, 27, 28, 33, 38, 43, 44, 45).

3. Paper machine clothing according to claim 1 or 2, charac terized in that the spacing threads are in each case wrapped around a lap thread or are entwined with this such that it projects externally.

4. Paper machine clothing according to one of claims 1 to 3, **characterized in that** the spacing threads are water-soluble.

5. Paper machine clothing according to one of claims 1 to 4, **characterized in that** lap threads are wound or entwined with spun fiber yarn.

6. Paper machine clothing according to one of claims 1 to 5, **characterized in that** lap threads (10, 14, 17) are provided with outwardly projecting fibers (12, 16, 19).

7. Paper machine clothing according to claim 6, **characterized in that** the fibers (12, 16, 19) project mainly at an angle toward the surface of the lap threads (10, 14, 17) which deviates from 0° to 60° from the vertical on the surface.

8. Paper machine clothing according to claim 6 or 7, **characterized in that** the fibers (12) are glued on the lap threads (10).

9. Paper machine clothing according to claim 8, **characterized in** the fibers (12) are electrostatically deposited.

10. Paper machine clothing according to one of claims 5 to 9, **characterized in that** the lap threads (14) are constructed as chenille threads with outward projecting fibers.

11. Paper machine clothing according to one of claims 6 to 10, **characterized in that** the fibers (12, 16, 19) have a length of at least 0.5 mm, preferably 1 to 1.6 mm.

12. Paper machine clothing according to one of claims 6 to 11, **characterized in that** the lap threads (10) are formed as monofils with outwardly projecting fibers.

13. Paper machine clothing according to claim 12, **characterized in that** the mo n-ofils have a diameter from 0.3 to 0.6 mm.

14. Paper machine clothing according to claim 12 or 13, **characterized in that** the monofils are roughened such that outwardly projecting fibers are formed on their material.

15. Paper machine clothing according to one of claims 6 to 14, **characterized in that** the lap threads (14) are constructed as twines of individual threads with outwardly projecting fibers (16).

16. Paper machine clothing according to claim 15, **characterized in that** the twines consists of two to twelve monofil individual threads with a diameter from 0.1 to 0.4 mm in each case.

17. Paper machine clothing according to claim 15 or 16, **characterized in that** the twines are constructed as multifilaments.

18. Paper machine clothing according to claim 15 or 16, **characterized in that** outwardly projecting threads (16) are clamped between the individual threads.

19. Paper machine clothing according to one of claims 1 to 18, **characterized in that** lap threads (21, 25, 26, 27, 28, 33, 38, 43, 44, 45) are constructed as screw-like contoured monofils.

20. Paper machine clothing according to claim 19, **characterized in that** screw-like contoured monofils (21, 25, 26, 27, 28, 33, 38, 43, 44, 45) are present which have an oval, trilobate, polygonal, square, rectangular, cloverleaf and/or triangular cross section.

21. Paper machine clothing according to claim 19 or 20, **characterized in that** screw-like contoured monofils (21, 33) are present, the cross section of which has downward warpings (24, 34, 35) distributed over its periphery.

22. Paper machine clothing according to one of claims 19 to 21, **characterized in that** screw-like contoured lap threads (38) are present, the cross section of which has several upward warpings (39, 40, 41, 42) distributed over its p e-riphery.

23. Paper machine clothing according to claim 21 and 22, **characterized in that** screw-like contoured lap threads are present, the cross section of which has downward and upward warpings alternatingly distributed over its periphery.

24. Paper machine clothing according to one of claims 19 to 23, **characterized in that** screw-like contoured lap threads are present, the contour of which has screw-like running sharp edges.

25. Paper machine clothing according to one of claims 19 to 24, **characterized in that** screw-like contoured lap threads (21) are present, the contour of which has screw-like running rounded off corners.

26. Paper machine clothing according to one of claims 19 to 25, **characterized in that** the contour of the screw-like contoured lap threads (21, 25, 26, 27, 28, 33, 43, 44, 45) have two to forth threads over 10 cm of length.

27. Paper machine clothing according to one of claims 1 to 26, **characterized in that** at least 30% of the lap threads extending longitudinally and/or tran s-versely are screw-like contoured monofils (21, 25, 26, 27, 28, 33, 38, 43, 44, 45).

28. Paper machine clothing according to one of claims 19 to 27, **characterized in that** twines are present in which several screw-like contoured monofils are entwined with one another or at least one screw-like contoured monofil is intertwined with other monofils and/or monofilaments.

29. Paper machine clothing according to one of claims 1 to 28, **characterized in that** the support is constructed with one layer or with multiple layers.

30. Paper machine clothing according to one of claims 1 to 29, **characterized in that** the support consists of several support tracks (3, 4, 5) not connected with one another by threads.

31. Paper machine clothing according to one of claims 1 to 30, **characterized in that** the support has a woven fabric, a knitted fabric and/or a network and in addition a thread lap.

32. Paper machine clothing according to one of claims 1 to 31, **characterized in that** the support (2) is embedded in a fiber matrix (9).

33. Paper machine clothing according to claim 32, **characterized in that** the su p-port (2) is enclosed between at least two fiber layers.

34. Paper machine clothing according to one of claims 1 to 33, **characterized in that** the lap threads (6, 7, 8, 10, 14, 17, 21, 25, 26, 27, 28, 33, 38, 43, 44, 45) and if need be the spun fiber yarns are made of a thermoplastic polymer such as polypropylene, polyamide 4,6, polyamide 6, polyamide 6.6, polyamide 6.10, polyamide 6.12, polyamide 11, polyamide 12, PET, PTT, PBT, PPS, PEK, PEEK or an elastomer polyester.

35. Method for manufacturing the paper machine clothing (1) according to one of claims 1 to 34, with a support (2) which has at least one thread lap (3, 4, 5, 13) with lap threads (6, 7, 8, 10, 14, 17, 21, 25, 26, 27, 28, 33, 38, 43, 44, 45) running parallel to one another, **characterized in that** spacing threads are i n-corporated during manufacture of the thread lap (3, 4, 5, 13) which are solvent in a solvent in which the remaining part of the paper machine clothing (1) is not soluble, and **in that** the spacing threads are removed from the thread lap (3, 4, 5, 13) using the solvent.

36. Method according to claim 35, **characterized in that** the support (2) is at first embedded into a fiber matrix (9) and only then are the spacing fibers r e-moved.

37. Method according to claim 35 or 36, **characterized in that** water soluble threads are used as spacing threads and **in that** dissolution of the spacing threads takes place using an aqueous liquid.

## Revendications

1. Toile ou bande pour machine à papier, notamment feutre de presse (1), avec un support (2) qui présente au moins une couche d'un non-tissé (3, 4, 5, 13) dont les fils de non-tissé (6, 7, 8, 10, 14, 17, 21, 25, 26, 27, 28, 33, 38, 43, 44, 45) s'étendent parallèlement entre eux, **caractérisée en ce que** des fils d'espacement sont présents, qui s'étendent entre deux fils de non-tissé (6, 7, 8, 10, 14, 17, 21, 25, 26, 27, 28, 33, 38, 43, 44, 45) et sont solubles dans un solvant dans lequel la partie restante de la toile ou bande (1) pour machine à papier n'est pas soluble.

2. Toile pour machine à papier selon la revendication 1, **caractérisée en ce que** les fils d'espacement s'étendent parallèlement aux fils de non-tissé (6, 7, 8, 10, 14, 17, 21, 25, 26, 27, 28, 33, 38, 43, 44, 45).

3. Toile pour machine à papier selon la revendication 1 ou 2, **caractérisée en ce que** les fils d'espacement sont chaque fois enroulés autour d'un fil de non-tissé ou retordus avec ce dernier de telle sorte qu'il dépasse du côté extérieur.

4. Toile pour machine à papier selon l'une des revendications 1 à 3, **caractérisée en ce que** les fils d'espacement sont solubles dans l'eau.

5. Toile pour machine à papier selon l'une des revendications 1 à 4, **caractérisée en ce que** des fils de non-tissé sont croisés ou retordus avec du filé.

6. Toile pour machine à papier selon l'une des revendications 1 à 5, **caractérisée en ce que** des fils de non-tissé (10, 14, 17) sont pourvus de fibres (12, 16, 19) dépassant vers l'extérieur.

7. Toile pour machine à papier selon la revendication 6, **caractérisée en ce que** les fibres (12, 16, 19) dépassent principalement sous un angle, par rapport à la surface des fils de non-tissé (10, 14, 17), qui s'écarte d'entre 0° et 60° de la perpendiculaire à la surface.

8. Toile pour machine à papier selon la revendication 6 ou 7, **caractérisée en ce que** les fibres (12) sont collées sur les fils de non-tissé (10).

9. Toile pour machine à papier selon la revendication 8, **caractérisée en ce que** les fibres (12) sont déposées par flocage.

10. Toile pour machine à papier selon l'une des revendications 5 à 9, **caractérisée en ce que** les fils de non-tissé (14) pourvus de fibres dépassant vers l'extérieur sont réalisés sous la forme de fils chenille.

11. Toile pour machine à papier selon l'une des revendications 6 à 10, **caractérisée en ce que** les fibres (12, 16, 19) ont une longueur d'au moins 0,5 mm, de préférence de 1 à 1,6 mm.

12. Toile pour machine à papier selon l'une des revendications 6 à 11, **caractérisée en ce que** les fils de non-tissé (10) pourvus de fibres dépassant vers l'extérieur sont réalisés sous la forme de monofilaments.

13. Toile pour machine à papier selon la revendication 12, **caractérisée en ce que** les monofilaments ont un diamètre de 0,3 à 0,6 mm.

14. Toile pour machine à papier selon la revendication 12 ou 13, **caractérisée en ce que** les monofilaments sont grattés de telle sorte que des fibres dépassant vers l'extérieur sont formées à partir de leur matériau.

15. Toile pour machine à papier selon l'une des revendications 6 à 14, **caractérisée en ce que** les fils de non-tissé (14) pourvus de fibres (16) dépassant vers l'extérieur sont réalisés sous la forme de retors de fils individuels.

16. Toile pour machine à papier selon la revendication 15, **caractérisée en ce que** les retors sont constitués de deux à douze fils individuels monofilaires ayant chacun un diamètre de 0,1 à 0,4 mm.

17. Toile pour machine à papier selon la revendication 15 ou 16, **caractérisée en ce que** les retors sont réalisés sous la forme de multifilaments.

18. Toile pour machine à papier selon la revendication 15 ou 16, **caractérisée en ce que** des fibres (16) dépassant vers l'extérieur sont serrées entre les fils individuels.

19. Toile pour machine à papier selon l'une des revendications 1 à 18, **caractérisée en ce que** des fils de non-tissé (21, 25, 26, 27, 28, 33, 38, 43, 44, 45) sont réalisés sous la forme de monofilaments à profil en hélice.

20. Toile pour machine à papier selon la revendication 19, **caractérisée par** la présence de monofilaments (21, 25, 26, 27, 28, 33, 38, 43, 44, 45) à profil en hélice qui possèdent une section ovale, trilobée, polygonale, carrée, rectangulaire, en feuille de trèfle et/ou triangulaire.

21. Toile pour machine à papier selon la revendication 19 ou 20, **caractérisée par** la présence de monofilaments (21, 33) à profil en hélice dont la section présente plusieurs bombements vers l'intérieur (25, 34, 35) répartis sur la circonférence.

22. Toile pour machine à papier selon l'une des revendications 19 à 21, **caractérisée par** la présence de fils de non-tissé (38) à profil en hélice dont la section présente plusieurs bombements vers l'extérieur (39, 40, 41, 42) répartis sur la circonférence.

23. Toile pour machine à papier selon les revendications 21 et 22, **caractérisée par** la présence de fils de non-tissé à profil en hélice dont la section présente des bombements vers l'intérieur et vers l'extérieur alternativement répartis sur la circonférence.

24. Toile pour machine à papier selon l'une des revendications 19 à 23, **caractérisée par** la présence de fils de non-tissé à profil en hélice dont le profil présente des arêtes vives s'étendant en hélice.

25. Toile pour machine à papier selon l'une des revendications 19 à 24, **caractérisée par** la présence de fils de non-tissé (21) à profil en hélice dont le profil présente des arêtes arrondies s'étendant en hélice.

26. Toile pour machine à papier selon l'une des revendications 19 à 25, **caractérisée en ce que** le profil des fils de non-tissé (21, 25, 26, 27, 28, 33, 38, 43, 44, 45) à profil en hélice possède deux à quatorze spires sur 10 cm de longueur.

27. Toile pour machine à papier selon l'une des revendications 1 à 26, **caractérisée en ce qu'**au moins 30 % des fils de non-tissé s'étendant en direction longitudinale et/ou en direction transversale sont des monofilaments (21, 25, 26, 27, 28, 33, 38, 43, 44, 45) à profil en hélice.

28. Toile pour machine à papier selon l'une des revendications 19 à 27, **caractérisée par** la présence de retors dans lesquels plusieurs monofilaments à profil en hélice sont retordus entre eux, ou bien au moins un monofilament à profil en hélice est retordu avec d'autres monofilaments et/ou multifilaments.

29. Toile pour machine à papier selon l'une des revendications 1 à 28, **caractérisée en ce que** le support est réalisé à une ou plusieurs couches.

30. Toile pour machine à papier selon l'une des revendications 1 à 29, **caractérisée en ce que** le support est constitué de plusieurs bandes de support (3, 4, 5) qui ne sont pas reliées entre elles par des fils.

31. Toile pour machine à papier selon l'une des revendications 1 à 30, **caractérisée en ce que** le support présente un tissu, un tricot et/ou un maillage, et en plus un non-tissé.

32. Toile pour machine à papier selon l'une des revendications 1 à 31, **caractérisée en ce que** le support (2) est enrobé dans une matrice de fibres (9).

33. Toile pour machine à papier selon la revendication 32, **caractérisée en ce que** le support est inclus entre au moins deux couches de fibres.

34. Toile pour machine à papier selon l'une des revendications 1 à 33, **caractérisée en ce que** les fils de non-tissé (6, 7, 8, 10, 14, 17, 21, 25, 26, 27, 28, 33, 38, 43, 44, 45) et éventuellement les filés sont constitués d'un polymère thermoplastique comme du polypropylène, du polyamide 4.6, du polyamide 6, du polyamide 6.6, du polyamide 6.10, du polyamide 6.12, du polyamide 11, du polyamide 12, du PET (polyéthylène-téréphtalate) du PTT (polytriméthylène téréphthalate), du PBT (polybutylène-téréphtalate), du PPS (polyphénylsiloxane), du PEK (polyéthercétone) ou du PEEK (polyétheréthercétone), ou d'un polyester élastomère.

35. Procédé de fabrication de la toile ou bande pour machine à papier selon l'une des revendications 1 à 34, avec un support (2) qui présente au moins un non-tissé (3, 4, 5, 13) ayant des fils de non-tissé (6, 7, 8, 10, 14, 17, 21, 25, 26, 27, 28, 33, 38, 43, 44, 45) disposés parallèlement entre eux, **caractérisé en ce que**, lors de la fabrication du non-tissé (3, 4, 5, 13), on incorpore des fils d'espacement qui sont solubles dans un solvant dans lequel la partie restante de la toile ou bande (1) pour machine à papier n'est pas soluble, et **en ce que** les fils d'espacement sont retirés du non-tissé (3, 4, 5, 13) en utilisant le solvant.

36. Procédé selon la revendication 35, **caractérisé en ce que** le support (2) est d'abord enrobé dans une matrice de fibres (9), et on retire seulement ensuite les fils d'espacement.

37. Procédé selon la revendication 35 ou 36, **caractérisé en ce qu'**on utilise comme fils d'espacement des fils solubles dans l'eau, et **en ce que** la dissolution des fils d'espacement s'effectue au moyen d'un liquide aqueux.
